# EUROPÄISCHE PATENTSCHRIFT

(11) **EP 0 346 753 B1**
(45) Veröffentlichungstag und Bekanntmachung des Hinweises auf die Patenterteilung: **09.09.1992**
(21) Anmeldenummer: 89110300.4
(22) Anmeldetag: 07.06.1989
(51) Int. Cl.: A44C 17/02

(54) **Metallplättchenverbund**
Structure of metallic plates
Assemblage de plaques de métal

(30) Priorität: 14.06.1988 DE 3820251
(43) Veröffentlichungstag der Anmeldung: 20.12.1989
(73) Patentinhaber: D. Swarovski & Co., A-6112 Wattens/Tirol (AT)
(72) Erfinder: Pöll, Martin, A-6122 Fritzens (AT)
(74) Vertreter: Kador & Partner

(56) Entgegenhaltungen:
- DE-A- 2 452 250
- DE-B- 1 079 872
- DE-U- 8 713 001
- FR-A- 471 587
- FR-A- 652 641
- US-A- 1 546 346
- US-A- 2 753 139

## Beschreibung

Die Erfindung bezieht sich auf einen Metallplättchenverbund, bestehend aus nebeneinander angeordneten, miteinander verketteten, kreisförmigen Plättchen.

Ein derartiger Metallplättchenverbund ist bekannt und wird z.B. bei Schürzen und Handschuhen im Metzgerhandwerk als Schutz verwendet.

Außerdem ist aus der US-A 2,753,139 ein sogenanntes Metallgewebe bekannt, das aus nebeneinander angeordneten, symmetrischen Plättchen zusammengesetzt ist. Dazu weisen die Plättchen an den jeweils gegenüberliegenden Seiten wenigstens zwei Zungen oder Stege und ebenfalls jeweils an den gegenüberliegenden Seiten zwei Schlaufen auf. Die Plättchen sind untereinander verbunden, in dem die Zungen in die Schlaufen eines anderen Plättchens eingreifen.

Es ist Aufgabe der vorliegenden Erfindung einen Metallplättchenverbund mit Schmucksteinen zu dekorativen Zwecken zu schaffen.

Diese Aufgabe wird erfindungsgemäß dadurch gelöst, daß die Plättchen eine Vertiefung zur Aufnahme eines Schmucksteins aufweisen, die Schmucksteine in den Vertiefungen mittels eines Klebstoffes befestigt sind, die Vertiefung kegelförmig ausgebildet ist, wobei die kegelförmige Vertiefung als Kegelstumpf mit einem Loch an der Kegelspitze ausgebildet ist.

Gemäß einer weiteren Lösung der vorliegenden Erfindung ist es auch möglich, daß die Plättchen eine Vertiefung zur Aufnahme eines Schmucksteins aufweisen, die Schmucksteine in den Vertiefungen mittels eines Klebstoffes befestigt sind, die Vertiefung kegelförmig ausgebildet ist, wobei die kegelförmige Vertiefung an der Kegelspitze eine sackförmige Erweiterung aufweist.

In vorteilhafter Weise bestehen die Plättchen aus eloxiertem Aluminium oder Messing. Sie können aber auch aus lackiertem Metall bestehen. Als Schmucksteine werden gemäß der vorliegenden Erfindung bevorzugt geschliffene Glassteine eingesetzt.

Derartige Metallplättchenverbunde können auf einfache Weise mit Schmucksteinen versehen werden, wobei es möglich ist, die Schmucksteine nur in bestimmten Bereichen des Metallplättchenverbundes einzusetzen, wodurch man auf einfache Weise sehr dekorative Muster erhalten kann. Dieses Einsetzen der Schmucksteine in die Metallplättchen kann von Hand oder auch rechnergesteuert erfolgen.

Der erfindungsgemäße Metallplättchenverbund eignet sich insbesondere zur Herstellung von Taschen, Gürteln, Bekleidungsstücken und zur Applikation auf Bekleidungsstücken.

Die Befestigung der Schmucksteine in den Vertiefungen mittels eines Klebstoffes ermöglicht eine einfache Anbringung der Schmucksteine, wobei der Klebstoff entweder an den Schmucksteinen oder in den Vertiefungen aufgebracht wird. Schmelzklebstoffe werden bevorzugt. Indem die Vertiefung kegelförmig ausgebildet ist, wird eine gute Anpassung an den kegelförmigen Fassungsabschnitt der Schmucksteine gewährleistet.

Die Ausbildung der kegelförmigen Vertiefung des Metallplättchens als Kegelstumpf mit einem Loch an der Kegelspitze verhindert eine Ansammlung von Lack beim Lackieren der Plättchen oder von Klebstoff beim Verkleben der Schmucksteine in die Vertiefung in der Kegelspitze verhindert, was eine gute Anpassung des Fassungsabschnitts des Schmucksteins an die kegelförmige Vertiefung des Metallplättchens behindern würde. Weiter ermöglicht das Loch an der Kegelstumpfspitze beim Schmelzen des Klebstoffs eine mechanische Verankerung desselben in dem Loch, indem um den Lochrand herum eine Klebstoffschicht gebildet wird.

Es ist ebenfalls möglich, die kegelförmige Vertiefung an der Kegelspitze mit einer sackförmigen Erweiterung auszubilden. Hierdurch wird ein Raum für eine Lack- oder Klebstoffansammlung geschaffen, wobei der Arbeitsgang des Durchstanzens des Metallplättchens entfallen kann und dennoch eine sichere Anpassung des Fassungsabschnitts des Schmucksteines an die kegelförmige Vertiefung des Metallplättchens gewährleistet ist.

Ausführungsbeispiele der vorliegenden Erfindung sind in der Zeichnung dargestellt und werden im folgenden näher beschrieben. Es zeigen:
Figur 1 eine Aufsicht auf den Metallplättchenverbund;
Figur 2 eine Ansicht der Unterseite des Metallplättchenverbundes;
Figur 3 eine Ausführungsform eines Plättchens des Metallplättchenverbundes, wobei die Vertiefung ein Loch aufweist;
Figur 4 eine weitere Ausführungsform eines Plättchens des Metallplättchenverbundes, wobei die Vertiefung an der Spitze erweitert ist.

Mit den Figuren 1 und 2 wird veranschaulicht, wie die Metallplättchen 12 zu dem erfindungsgemäßen Metallplättchenverbund 10 zusammengefaßt sind, nämlich indem die einzelnen Metallplättchen 12 über die Ringe 30 verbunden sind. Insbesondere aus Figur 3 wird deutlich, daß ein Metallplättchen 12 vier um 90° an seinem Umfang versetzt angeordnete Stege 28 aufweist. Jeder der vier Stege 28 greift dabei in einen Ring 30 ein und durch Umbiegen der selben, wie in Figur 1 dargestellt, wird die Verkettung der einzelnen Ringe 30 mit den Metallplättchen 12 bewerkstelligt. Die Enden der Stege 28 treffen radial mittig auf der Unterseite der Metallplättchen zusammen. Jedes Metallplättchen 12 greift somit in insgesamt vier Ringe 30 ein und in jeden Ring 30 insgesamt vier Metallplättchen 12. Mittels der Ringe 30 wird so eine zweidimensionale Vernetzung der Metallplättchen 12 zu einem Metallplättchenverbund 10 erreicht.

In Figur 3 ist ein Ausführungsbeispiel eines Metallplättchens 12 des Metallplättchenverbundes 10 dargestellt. Die kegelförmige Vertiefung an der Kegelspitze 22 ist offen. Genauer gesagt, ist an der Kegelspitze 22 ein Loch 20 ausgebildet. Dieses Loch 20 wird in geeigneter Weise in einem Arbeitsgang bei der Herstellung der Metallplättchen 12 mit Vertiefung 14 durch Ausstanzen oder ähnliche Arbeitsmethoden erzeugt.

In Figur 4 ist eine weitere Ausführungsform eines Metallplättchens 12 des Metallplättchenverbundes 10 dargestellt. Bei dieser Ausführungsform weist die Kegelspitze 22 der kegelförmigen Vertiefung 14 eine sackförmige Erweiterung 24 auf. In geeigneter Weise kann diese sackförmige Erweiterung 24 in einem Arbeitsgang beim Formpressen der Metallplättchen erzeugt werden.

Die in den Figuren 3 und 4 dargestellten Ausführungsformen weisen die eingangs erwähnten Vorteile auf.

Die einzelnen Metallplättchen 12, sowie die Ringe 30 können aus den unterschiedlichsten Materialien, wie sie auch auf dem Modeschmucksektor verwendet werden, hergestellt werden. Bei der Verwendung von Metall können diese durch einfaches Lackieren jeder beliebigen Farbgebung unterworfen werden. In besonders bevorzugter Weise werden die Teile jedoch aus eloxiertem Aluminium oder Messing angefertigt.

Als Schmucksteine 16 können ebenfalls solche verwendet werden, wie sie beispielsweise in der Modeschmuckindustie bekannt sind. In bevorzugter Weise werden jedoch Schmucksteine aus geschliffenem Glas eingesetzt.

## Patentansprüche

1. Metallplättchenverbund, bestehend aus nebeneinander angeordneten, miteinander verketteten, kreisförmigen Plättchen, **dadurch gekennzeichnet, daß** die Plättchen (12) eine Vertiefung (14) zur Aufnahme eines Schmucksteins (16) aufweisen, die Schmucksteine (16) in den Vertiefungen (14) mittels eines Klebstoffes (18) befestigt sind, die Vertiefung (14) kegelförmig ausgebildet ist, wobei die kegelförmige Vertiefung (14) als Kegelstumpf mit einem Loch (20) an der Kegelspitze (22) ausgebildet ist.

2. Metallplättchenverbund, bestehen aus nebeneinander angeordneten, miteinander verketteten, kreisförmigen Plättchen, **dadurch gekennzeichnet, daß** die Plättchen (12) eine Vertiefung (14) zur Aufnahme eines Schmucksteins (16) aufweisen, die Schmucksteine (16) in den Vertiefungen (14) mittels eines Klebstoffes (18) befestigt sind, die Vertiefung (14) kegelförmig ausgebildet ist, wobei die kegelförmige Vertiefung (14) an der Kegelspitze (22) eine sackförmige Erweiterung (24) aufweist.

3. Metallplättchenverbund nach einem der Ansprüche 1 und 2, **dadurch gekennzeichnet, daß** die Plättchen (12) aus eloxiertem Aluminium oder Messing bestehen.

4. Metallplättchenverbund nach einem der Ansprüche 1 und 2, **dadurch gekennzeichnet, daß** die Plättchen (12) aus lackiertem Metall bestehen.

5. Metallplättchenverbund nach einem der Ansprüche 1 und 2, **dadurch gekennzeichnet,** daß die Schmucksteine (16) aus geschliffenem Glas bestehen.

## Claims

1. A metal platelet compound comprising adjacent circular platelets that are chained together, characterized in that the platelets (12) have a depression (14) for taking up a gem (16), the gem (16) is mounted in the depression (14) by means of an adhesive (18), the depression (14) is of conical shape, the conical depression (14) being formed as a truncated cone having a hole (20) at the apex (22).

2. A metal platelet compound comprising adjacent circular platelets that are chained together, characterized in that the platelets (12) have a depression (14) for taking up a gem (16), the gem (16) is mounted in the depression (14) by means of an adhesive (18), the depression (14) is of conical shape, the conical depression (14) having a pouchlike extension (24) at the apex (22).

3. A metal platelet compound according to either of claims 1 and 2, characterized in that the platelets (12) are made of anodized aluminum or brass.

4. A metal platelet compound according to either of claims 1 and 2, characterized in that the platelets (12) are made of lacquered metal.

5. A metal platelet compound according to either of claims 1 and 2, characterized in that the gems (12) are made of cut glass.

## Revendications

1. Assemblage de plaques de métal constitué de plaques juxtaposées, mutuellement reliées par des chaînages circulaires, caractérisé par le fait que lesdites plaques (12) présentent une encoche (14) pour la réception d'une pierre d'ornementation (16), que lesdites pierres d'ornementation (16) sont fixées dans lesdites encoches (14) au moyen d'une colle (18), que l'encoche (14) est angulaire, ladite encoche angulaire (14) étant réalisée en forme de tronc de cône muni d'un trou (20) à la pointe (22) du cône.

2. Assemblage de plaques de métal constitué de plaques juxtaposées, mutuellement reliées par des chaînages, circulaires, caractérisé par le fait que lesdites plaques (12) présentent une encoche (14) pour la réception d'une pierre d'ornementation (16), que les pierres d'ornementation (16) sont fixées dans les encoches (14) au moyen d'une colle (18), que l'encoche (14) est angulaire, ladite encoche angulaire (14) présentant sur la pointe (22) du cône un élargissement (24) en forme de sac.

3. Assemblage de plaques de métal selon l'une des revendications 1 ou 2, caractérisé par le fait que les plaques (12) sont constituées en laiton ou en aluminium anodisé.

4. Assemblage de plaques de métal selon l'une des revendications 1 et 2, caractérisé par le fait que les plaques (12) sont constituées en métal laqué.

5. Assemblage de plaques de métal selon l'une des revendications 1 et 2, caractérisé par le fait que les pierres d'ornementation (16) sont constituées en verre poli.
